# EUROPÄISCHE PATENTSCHRIFT

(11) **EP 1 320 836 B1**
(45) Veröffentlichungstag und Bekanntmachung des Hinweises auf die Patenterteilung: **15.09.2004**
(21) Anmeldenummer: 01976160.0
(22) Anmeldetag: 29.08.2001
(51) Int. Cl.: G07D 7/00

(54) **FÄLSCHUNGS- UND DIEBSTAHLSICHERUNGSSYSTEM FÜR WERT- UND SICHERHEITSDOKUMENTE**
ANTI-COUNTERFEITING AND THEFT PREVENTION SYSTEM FOR DOCUMENTS OF MONETARY VALUE AND SECURITY DOCUMENTS
SYSTEME ANTIFALSIFICATION ET ANTIVOL POUR DOCUMENTS DE SECURITE ET PAPIERS-VALEURS

(30) Priorität: 21.09.2000 DE 10046710
(43) Veröffentlichungstag der Anmeldung: 25.06.2003
(73) Patentinhaber: Bundesdruckerei GmbH, 10958 Berlin (DE)
(72) Erfinder: WEBER, Uwe, 22399 Hamburg (DE)
(74) Vertreter: Haar, Lucas H., Dipl.-Ing.
(86) Internationale Anmeldenummer: PCT/EP2001/009914
(87) Internationale Veröffentlichungsnummer: WO 2002/025600

(56) Entgegenhaltungen:
- EP-A- 0 857 339
- WO-A-98/39163
- DE-A- 19 735 293
- DE-A- 19 833 746

## Beschreibung

Die Erfindung betrifft ein Fälschungs- und Diebstahlsicherungssystem insbesondere für Wert- und Sicherheitsdokumente nach dem Oberbegriff des unabhängigen Anspruches. Die Erfindung soll aber nicht nur auf Fälschungs- und Diebstahlsicherungssysteme für Wert- und Sicherheitsdokumente allein beschränkt werden, sondern das erfindungsgemäße Fälschungs- und Diebstahlsicherungssystem soll an/in nahezu beliebigen zu sichernden Gut vorgesehen werden können.

Derartige Fälschungs- und Diebstahlsicherungssysteme für Wert- und Sicherheitsdokumente sind bereits aus dem Stand der Technik bekannt.

So zeigt die AT 362 658 ein Sicherheitspapier, ein Verfahren zur Prüfung dieses Sicherheitspapieres und eine Vorrichtung zur Durchführung des Prüfverfahrens, wobei das Sicherheitspapier beispielsweise ein Wertpapier, eine Banknote oder dergleichen sein kann. Innerhalb dieses fälschungssicheren Papiers ist ein thermochromatischer Pigmentfarbstoff eingebracht, welcher bevorzugt aufgedruckt oder innerhalb der Papiermasse verteilt vorgesehen ist. Beim überschreiten einer vorbestimmten Temperatur wird die Farbe dieser thermochromatischen Pigmentfarbstoffe dann reversibel geändert. Dies geschieht dadurch, dass innerhalb des Pigmentfarbstoffes ein durch elektromagnetische Schwingungen von mindestens 10 kHz erwärmbarer Stoff eingebracht ist, welcher insbesondere als elektrisch leitender Stoff in Pulverform dem Pigmentfarbstoff beigemengt ist.

Aus dieser Druckschrift ist also bereits bekannt, dass ein Papier thermochromatische Pigmentfarbstoffe besitzt und einen durch elektromagnetische Schwingungen anregbaren Stoff, wobei durch Eintrag dieser elektromagnetischen Energie in das fälschungssichere Papier der elektromagnetisch anregbare Stoff Wärme entwickelt und durch diese Wärme die innerhalb des Papiers vorliegenden Pigmentfarbstoffe reversibel die Farbe wechseln.

Die DE 196 29 024 A1 zeigt ein Folienmaterial auf zur Darstellung der räumlichen Verteilung hochfrequenter elektromagnetischer Strahlung im EMV-Bereich, wobei dieses Material ein Trägermaterial, ein Grundmaterial, ein HF-Absorptionsmaterial, ein thermooptisch aktives Material, eine Temperierungsschicht und eine Polarisationsfolie aufweist.

Fällt nun auf diese Folie eine elektromagnetische Strahlung, so wird diese im Absorptionsmaterial absorbiert und in Wärme umgewandelt. Es wird also eine hochfrequente elektromagnetische Strahlung in das Material eingebracht, welches durch Absorption Wärme entwickelt und diese Wärme dann einen Farbumschlag bewirkt.

Die DE 29 19 649 zeigt ein Sicherheitspapier bestehend aus einem Papierblatt und einem Träger, wobei dieser Träger mit einer nicht näher beschriebenen elektronischen Schaltung in Dünnfilm-Technik versehen ist. Diese elektronische Schaltung soll eine entsprechende Codierung des Sicherheitspapieres ermöglichen und somit die Fälschungssicherheit gesteigert werden. Diese elektronische Schaltung kann hierbei Widerstände, Kondensatoren, Transistoren, Dioden in Form von integrierten Schaltkreisen oder Hybrid-Schaltungen beinhalten.

Durch die AT 362 658 ist es also bekannt, einen elektrisch leitenden Stoff durch elektromagnetische Schwingungen innerhalb eines fälschungssicheren Papiers anzuregen, welcher elektrisch leitende Stoff dann unter Wärmeentwicklung einen thermochromatischen Pigmentfarbstoff reversibel zum Farbumschlag bringt. Durch die DE 29 19 649 ist es also allgemein bekannt, eine elektronische Schaltung auf ein Sicherheitspapier aufzubringen, welche elektronische Schaltung auch Widerstände-Kondensatoren, Leiterbahnen und Halbleiterbauelemente enthalten kann.

Die DE 198 33 746 A offenbart ein Sicherheitspapier mit einer eine berührungsfreie Prüfung eines Echtheitsmerkmals ermöglichenden Struktur zur Prüfung der Echtheit von Urkunden, die in optisch lesbarer Form auf dem Sicherheitspapier aufgezeichnet sind. Dazu wird in ein Sicherheitspapier (z.B. eine Banknote) ein elektronischer Schaltkreis eingebettet. Zur Echtheitsprüfung wird an den Schaltkreis ein Signal übertragen und das darauf vom Schaltkreis ausgesendete Signal empfangen und ausgewertet.

Aufgabe der vorliegenden Erfindung ist es, ein kostengünstiges, flexibel anpassbares und zuverlässiges Fälschungs- und Diebstahlsicherungssystem für insbesondere Wert- und Sicherheitsdokumente bereit zustellen.

Kern der Erfindung ist es, als Fälschungs- und Diebstahlsicherungssystem insbesondere für Wert- und Sicherheitsdokumente in oder an dem Wert- und Sicherheitsdokument elektronische Bausteine in Form von mindestens einem LCR-Schwingkreis vorzusehen, welcher angeregt durch eine elektromagnetische Strahlungsquelle mittels der spezifischen Verlustleistung Wärme produziert, welche Wärme direkt oder über eine spezifische indikatorreaktion ermittelt werden kann.

Hierbei wird bevorzugt, wenn die elektromagnetische Strahlungsquelle eine hochfrequente HF-Strahlungsquelle ist und im Mega-Herz-Frequenzbereich abstrahlt.

Diese spezifische Indikatorreaktion kann beispielsweise durch Farbpigmente innerhalb des Wert- und Sicherheitsdokumentes vorgesehen sein, welche Farbpigmente dann durch die Wärme reversibel oder irreversibel zum Farbwechsel angeregt werden. Dieser Farbwechsel ist dann optisch durch das Auge eines Prüfers ggf. unter Zuhilfenahme optischer Verstärker sichtbar, oder aber dieser Farbwechsel kann durch ein automatisiertes Messgerät festgestellt werden.

Eine andere Ausführungsform der Erfindung sieht vor, dass die Wärme, welche durch die Verlustleistung des LCR-Schwingkreises erzeugt wird direkt durch ein thermographisches Messgerät ausgewertet wird, ohne dass hierbei Farbpigmente innerhalb des Wert- und Sicherheitsdokumentes vorgesehen sind, so dass diese Farbpigmente also auch entfallen können.

In beiden Ausführungsformen der Erfindung wird der mindestens eine LCR-Schwingkreis auf dem Wert- und Sicherheitsdokument über einen externen Hochfrequenz-Sender angeregt, in dessen elektromagnetischem Feld das zu prüfende Wert- und Sicherheitsdokument mit dem LCR-Schwingkreis eingebracht wird und somit dieser LCR-Schwingkreis zum eigenständigen, gedämpften Schwingen angeregt wird, wodurch eine entsprechende Verlustleistung entsteht und die Verlustleistung in Form von Wärme an das Wert- und Sicherheitsdokument abgegeben wird und sich in diesem ausbreitet.

Dieser Hochfrequenz-Sender, welcher also als Prüfgerät wirkt, kann ein integriertes thermographisches Messgerät beinhalten, wenn innerhalb des Wert- und Sicherheitsdokumentes keine Farbpigmente vorgesehen sind, sondern die Verlustleistung direkt mittels dieses thermographischen Messgerätes aufgenommen wird.

Durch das Vorsehen des LCR-Schwingkreises lässt sich also durch eine Kombination passiver elektronischer Komponenten wie z.B. Induktivität, Kapazität, Widerstand eine kostengünstige Fälschungssicherheit und gleichzeitig eine Diebstahlsicherung erstellen. Hierzu kann der oder die LCR-Schwingkreis(e) mittels diverser Drucktechniken auf das Wert- und Sicherheitsdokument aufgebracht werden.

Durch den Widerstand in der L-C-R-Schwingkreiskombination, besteht die Möglichkeit, individuelle Sicherheits-Merkmale herzustellen. So kann je nach Auswahl des Widerstandes die Verlustleistung bestimmt werden und somit die produzierte Wärme pro Zeiteinheit. Bei Vorsehen einer Farbänderung von Farbpigmenten durch die Verlustleistung des Widerstandes kann dann eine ganz bestimmte Farbänderung erzielt werden, welche mit dem Auge oder aber mittels von Messgeräten bestimmt werden kann. Somit liegt eine hohe Fälschungs- und Diebstahlssicherung vor. Auch ohne Farbänderung von Farbpigmenten kann die Temperaturänderung des Wert- und Sicherheitsdokumentes mittels thermographischer Messgeräte exakt bestimmt werden. Auch hier liegt wieder eine hohe Fälschungs- und Diebstahlssicherung vor.

Grosser Vorteil der vorliegenden Erfindung ist also, dass die Schwingkreisfunktion so abgestimmt wird, dass diese L-C-R-Kombination für die handelsüblichen Diebstahlsicherungen im MHz-Bereich eingesetzt werden können.

Die L-C-R-Schwingkreiskombination hat eine Zusatzfunktion, die es ermöglicht, eine versteckte Produktkennzeichnung sichtbar zu machen. Durch ein Handgerät, das eine RF (Radiofrequenz) z.B. in einem Abstand von < 1 mm an die Schwingkreiskomponenten z.B. in einer Folie des Wert- und Sicherheitsdokumentes abgibt (hohe Energie), wird in dem Widerstand des Schwingkreises eine Verlustleistung entstehen, die Wärme erzeugt und diese an die Umgebung abgibt.

Die Wärme des Widerstands kann dann wie oben bereits erwähnt direkt auf eine temperaturreaktive Farbe gegeben (z.B. auf der Frontseite eines Etiketts) werden, die dann ein Sicherheitsmerkmal in gedruckter Form des Widerstands oder einen zusätzlichen Druck freigibt und man somit eine Produktbeglaubigung (authentication) für den Kunden erhält. Diese IR-Quelle (Widerstand) kann durch spezielle Codierungen (Produktname, Nummern, usw.), die mittels Siebdruck oder Laser eine Information in Form des Widerstands erstellt, mit thermographischen Leseeinheiten identifiziert werden.

Die temperaturreaktiven Farbe, bzw. der temperaturreaktive Bereich kann zusätzlich mit einer Sichtschutzfarbe oder einem Sicherheitshologramm versehen werden, damit Manipulationen vorgebeugt wird.

Die Sichtschutzfarbe bzw. das Sicherheitshologramm wird erst für die Produktbeglaubigung (authentication) vor den Augen eines Kunden entfernt.

Nach der Produktbeglaubigung, dem folgenden Kauf und der automatischen Kassenerfassung, wird die L-C-R-Schwingkreiskombination mechanischer oder elektrisch durch den Eintrag einer entsprechend überhöhten Hochfrequenz zerstört und wird somit funktionsunfähig.

Die L-C-R-Kombination kann auch als zusätzlicher Anhänger an Produkten befestigt werden und muss nach dem Verkauf beim Händler bleiben, der diesen Anhänger zur internen Abrechnung verwendet und danach an den Hersteller zurückschicken muss. Durch diese Massnahme wird die Möglichkeit der ungewünschten Fremdanalyse behindert.

Diese L-C-R-Produktsicherung kann auch abgestimmt, allein mit unterschiedlichen Frequenzen betrieben werden. Die beschriebenen passiven Elemente werden so gewählt, dass die z.Zt. eingesetzten RF-Diebstahlsicherungen auf diese L-C-R-Kombinationen reagieren.

Mit der L-C-R-Kombination kann eine kostengünstige Fälschungs- und Diebstahlsicherung erstellt werden, die sich durch spezielle Hochfrequenzsender/Lesegeräte, durch Drucktechniken, durch optische Verschlüsselungen, dem Einsatz von Abrechnungssoftware mit PCs und durch ChipKarten zu einem hochtechnisierten Fälschungs- und Diebstahlsicherungssystem für Wert- und Sicherheitsdokumente ausbauen lässt.

## Patentansprüche

1. Fälschungs- und Diebstahlsicherungssystem für Wert- und Sicherheitsdokumente, **dadurch gekennzeichnet, dass** in oder an dem Wert- und Sicherheitsdokument elektronische Bausteine in Form von mindestens einem LCR-Schwingkreis vorgesehen sind, welcher durch eine elektromagnetische Strahlungsquelle angeregt durch die spezifische Verlustleistung Wärme produziert, welche Wärme direkt oder über eine spezifische Indikatorreaktion ermittelt werden kann.

2. Fälschungs- und Diebstahlsicherungssystem nach Anspruch 1, **dadurch gekennzeichnet, dass** die spezifische Indikatorreaktion durch Farbwechsel von Farbpigmenten innerhalb und/oder auf der Oberfläche des Wert- und Sicherheitsdokumentes erfolgt.

3. Fälschungs- und Diebstahlsicherungssystem nach Anspruch 2, **dadurch gekennzeichnet, dass** der Farbwechsel der Farbpigmente irreversibel erfolgt.

4. Fälschungs- und Diebstahlsicherungssystem nach einem der Ansprüche 1 bis 3, **dadurch gekennzeichnet, dass** mehrere Sorten verschiedenartiger Farbpigmente mit unterschiedlichem Farbwechsel vorgesehen sind.

5. Fälschungs- und Diebstahlsicherungssystem nach einem der Ansprüche 1 bis 4, **dadurch gekennzeichnet, dass** der Farbwechsel der Farbpigmente vom unsichtbaren in den sichtbaren Bereich erfolgt.

6. Fälschungs- und Diebstahlsicherungssystem nach einem der Ansprüche 1 bis 4, **dadurch gekennzeichnet, dass** der Farbwechsel der Farbpigmente vom sichtbaren in den unsichtbaren Bereich erfolgt.

7. Fälschungs- und Diebstahlsicherungssystem nach einem der Ansprüche 1 bis 4, **dadurch gekennzeichnet, dass** der Farbwechsel der Farbpigmente im sichtbaren Bereich erfolgt.

8. Fälschungs- und Diebstahlsicherungssystem nach einem der Ansprüche 1 bis 7, **dadurch gekennzeichnet, dass** der Farbwechsel der Farbpigmente durch ein Farbmessgerät automatisiert ermittelbar ist.

9. Fälschungs- und Diebstahlsicherungssystem nach einem der Ansprüche 1 bis 8, **dadurch gekennzeichnet, dass** durch den Farbwechsel spezielle Codierungen freigegeben werden, die maschinell lesbar sind.

10. Fälschungs- und Diebstahlsicherungssystem nach einem der Ansprüche 1 bis 9, **dadurch gekennzeichnet, dass** die Farbpigmente mit einer entfernbaren Sichtschutzfarbe oder einem Sicherheitshologramm versehen sind.

11. Fälschungs- und Diebstahlsicherungssystem nach einem der Ansprüche 1 bis 10, **dadurch gekennzeichnet, dass** mehr wie ein LCR-Schwingkreis vorgesehen ist, welche mit unterschiedlichen Frequenzen durch die elektromagnetische Strahlungsquelle anregbar ist.

12. Fälschungs- und Diebstahlsicherungssystem nach einem der Ansprüche 1 bis 11, **dadurch gekennzeichnet, dass** der LCR-Schwingkreis mit einer Frequenz der elektromagnetischen Strahlungsquelle im Mega-Herz-Bereich (MHz) anregbar ist.

13. Fälschungs- und Diebstahlsicherungssystem nach einem der Ansprüche 1 bis 12, **dadurch gekennzeichnet, dass** die induktiven (L) und/oder die kapazitiven (C) und/oder die resistiven (R) Komponenten des LCR-Schwingkreises einmalig voreinstellbar oder dauerhaft variierbar sind.

14. Fälschungs- und Diebstahlsicherungssystem nach einem der Ansprüche 1 bis 13, **dadurch gekennzeichnet, dass** die resistiven Komponenten (R) des LCR-Schwingkreises in Form von maschinell lesbaren Codierungen vorgesehen sind.

15. Fälschungs- und Diebstahlsicherungssystem nach einem der Ansprüche 1 bis 14, **dadurch gekennzeichnet, dass** durch den Farbwechsel spezielle Codierungen freigegeben werden, die maschinell lesbar sind.

16. Fälschungs- und Diebstahlsicherungssystem nach einem der Ansprüche 1 bis 15, **dadurch gekennzeichnet, dass** der LCR-Schwingkreis in Form einer Folie oder als Druck auf dem Wert- und Sicherheitsdokument aufgebracht ist.

17. Fälschungs- und Diebstahlsicherungssystem nach Anspruch 1, **dadurch gekennzeichnet, dass** die direkte Wärmeermittlung über ein thermographisches Messgerät erfolgt.

## Claims

1. Anti-counterfeiting and theft prevention system for documents of monetary value and security documents, **characterised in that** electronic components, in the form of at least one LCR resonant circuit, are provided in or on the document of monetary value and security document, which resonant circuit, when stimulated by an electromagnetic radiation source, produces heat by means of the specific power loss, which heat may be detected directly or via a specific indicator reaction.

2. Anti-counterfeiting and theft prevention system according to claim 1, **characterised in that** the specific indicator reaction takes place by means of a colour change of coloured pigments within and/or on the surface of the document of monetary value and security document.

3. Anti-counterfeiting and theft prevention system according to claim 2, **characterised in that** the colour change of the coloured pigments takes place irreversibly.

4. Anti-counterfeiting and theft prevention system according to any one of claims 1 to 3, **characterised in that** a plurality of types of different coloured pigments with different colour changes are provided.

5. Anti-counterfeiting and theft prevention system according to any one of claims 1 to 4, **characterised in that** the colour change of the coloured pigments takes place from the invisible range into the visible range.

6. Anti-counterfeiting and theft prevention system according to any one of claims 1 to 4, **characterised in that** the colour change of the coloured pigments takes place from the visible range into the invisible range.

7. Anti-counterfeiting and theft prevention system according to any one of claims 1 to 4, **characterised in that** the colour change of the coloured pigments takes place in the visible range.

8. Anti-counterfeiting and theft prevention system according to any one of claims 1 to 7, **characterised in that** the colour change of the coloured pigments may be detected in an automated manner, by means of a colour measuring device.

9. Anti-counterfeiting and theft prevention system according to any one of claims 1 to 8, **characterised in that** specific codes, which are machine-readable, are revealed by means of the colour change.

10. Anti-counterfeiting and theft prevention system according to any one of claims 1 to 9, **characterised in that** the coloured pigments are provided with a removable visual protection colour or a security hologram.

11. Anti-counterfeiting and theft prevention system according to any one of claims 1 to 10, **characterised in that** more than one LCR resonant circuit, which may be stimulated with different frequencies by means of the electromagnetic radiation source, is provided.

12. Anti-counterfeiting and theft prevention system according to any one of claims 1 to 11, **characterised in that** the LCR resonant circuit may be stimulated with a frequency of the electromagnetic radiation source in the megahertz (MHz) range.

13. Anti-counterfeiting and theft prevention system according to any one of claims 1 to 12, **characterised in that** the inductive (L) and/or the capacitive (C) and/or the resistive (R) components of the LCR resonant circuit may be preset once or varied constantly.

14. Anti-counterfeiting and theft prevention system according to any one of claims 1 to 13, **characterised in that** the resistive components (R) of the LCR resonant circuit are provided in the form of machine-readable codes.

15. Anti-counterfeiting and theft prevention system according to any one of claims 1 to 14, **characterised in that** specific codes, which are machine-readable, are revealed by means of the colour change.

16. Anti-counterfeiting and theft prevention system according to any one of claims 1 to 15, **characterised in that** the LCR resonant circuit is applied to the document of monetary value and security document in the form of a foil or as a print.

17. Anti-counterfeiting and theft prevention system according to claim 1, **characterised in that** the heat is detected directly via a thermographic measuring device.

## Revendications

1. Système antifalsification et antivol pour des documents de valeur ou de sécurité, **caractérisé en ce qu**'il est prévu sur ou dans le document de valeur ou de sécurité des modules électroniques sous la forme d'au moins un circuit oscillant LCR qui excité par une source de rayonnement électromagnétique produit par la perte de puissance spécifique de la chaleur qui peut être détectée directement ou au moyen d'une réaction par indicateur spécifique.

2. Système antifalsification et antivol selon la revendication 1, **caractérisé en ce que** la réaction par indicateur spécifique se produit à l'intérieur ou à la surface du document de valeur et de sécurité par changement de couleur de pigments colorés.

3. Système antifalsification et antivol selon la revendication 2, **caractérisé en ce que** le changement de couleur des pigments colorés est irréversible.

4. Système antifalsification et antivol selon l'une des revendications 1 à 3, **caractérisé en ce que** plusieurs sortes de pigments colorés de types différents avec des changements de couleur différents sont prévus.

5. Système antifalsification et antivol selon l'une des revendications 1 à 4, **caractérisé en ce que** le changement de couleur des pigments colorés se produit du domaine de l'invisible vers le domaine du visible.

6. Système antifalsification et antivol selon l'une des revendications 1 à 4, **caractérisé en ce que** le changement de couleur des pigments colorés se produit du domaine du visible vers le domaine de l'invisible.

7. Système antifalsification et antivol selon l'une des revendications 1 à 4, **caractérisé en ce que** le changement de couleur des pigments colorés se produit dans le domaine du visible.

8. Système antifalsification et antivol selon l'une des revendications 1 à 7, **caractérisé en ce que** le changement de couleur des pigments colorés peut être détecté de façon automatisée par un appareil de mesure des couleurs.

9. Système antifalsification et antivol selon l'une des revendications 1 à 8, **caractérisé en ce que** des codages spéciaux qui peuvent être lus par une machine sont libérés par le changement de couleur.

10. Système antifalsification et antivol selon l'une des revendications 1 à 9, **caractérisé en ce que** les pigments colorés sont munis d'une peinture dissimulante pouvant être enlevée ou d'un hologramme de sécurité.

11. Système antifalsification et antivol selon l'une des revendications 1 à 10, **caractérisé en ce qu'**il est prévu plus qu'un circuit oscillant LCR qui peuvent être excités avec différentes fréquences par la source de rayonnements électromagnétiques.

12. Système antifalsification et antivol selon l'une des revendications 1 à 11, **caractérisé en ce que** le circuit oscillant LCR peut être excité par une fréquence de la source de rayonnements électromagnétiques dans le domaine des mégahertz (MHz).

13. Système antifalsification et antivol selon l'une des revendications 1 à 12, **caractérisé en ce que** les composants inductifs (L) et / ou les capacités (C) et / ou les éléments résistifs (R) du circuit oscillant LCR peuvent n'être préréglés qu'une seule fois ou sont variables de façon permanente.

14. Système antifalsification et antivol selon l'une des revendications 1 à 13, **caractérisé en ce que** les composants résistifs (R) du circuit oscillant LCR sont présents sous la forme de codages lisibles par une machine.

15. Système antifalsification et antivol selon l'une des revendications 1 à 14, **caractérisé en ce que** des codages spéciaux lisibles par une machine sont libérés par le changement de couleur.

16. Système antifalsification et antivol selon l'une des revendications 1 à 15, **caractérisé en ce que** le circuit oscillant LCR est placé sur le document de valeur ou de sécurité sous la forme d'une pellicule ou d'une impression.

17. Système antifalsification et antivol selon la revendication 1, **caractérisé en ce que** la détection de chaleur directe est réalisée au moyen d'un appareil de mesure thermograpique.
